# EUROPÄISCHE PATENTANMELDUNG

(11) **EP 4 696 639 A1**
(43) Veröffentlichungstag der Anmeldung: **18.02.2026**
(21) Anmeldenummer: 25190705.1
(22) Anmeldetag: 21.07.2025
(51) Int. Cl.: B66F 3/44, B66F 7/18, B66F 7/28

(54) **HUBVORRICHTUNG ZUM ANHEBEN VON LASTEN UND HUBSYSTEM ZUM EINSATZ IN EINER GRUBE**

(30) Priorität: 08.08.2024 DE 102024207577; 08.08.2024 DE 202024104489 U
(71) Anmelder: MAHA Maschinenbau Haldenwang GmbH & Co. KG, 87490 Haldenwang (DE)
(72) Erfinder: ROTH, Johannes, 87746 Erkheim (DE); BRENNER, Korbinian, 87629 Füssen (DE)
(74) Vertreter: MERH-IP Matias Erny Reichl Hoffmann Patentanwälte PartG mbB

(57) **Zusammenfassung**

Die Offenbarung stellt eine Hubvorrichtung 100 zum Anheben von Lasten, insbesondere von Kraftfahrzeugen oder Kraftfahrzeugkomponenten, bereit und umfasst ein Fahrgestell 10, das zum Positionieren der Hubvorrichtung 100 verfahrbar ist; eine hydraulische Hubeinheit 20 zum Anheben einer Last durch eine Hubbewegung entlang einer Hubachse und ein elektrisches Antriebssystem 30 mit einem elektrischen Energiespeicher 31. Die Hubeinheit 20 ist am Fahrgestell 10 befestigt und das Antriebssystem 30 ist zum Antreiben der Hubeinheit 20 eingerichtet. Zumindest der Energiespeicher 31 ist dabei gegenüber dem Fahrgestell 10 drehbar um eine Drehachse gelagert.

## Beschreibung

### Technisches Gebiet

Die vorliegende Offenbarung betrifft eine Hubvorrichtung zum Anheben von Lasten, insbesondere von Kraftfahrzeugen oder Kraftfahrzeugkomponenten, und ein Hubsystem zum Einsatz in einer Grube.

### Hintergrund

Aus dem Bereich der Kraftfahrzeugtechnik sind Hubvorrichtungen zum Anheben von Kraftfahrzeugen oder von Kraftfahrzeugkomponenten bekannt, die beispielsweise im Zuge von Montage-, Demontage- oder Reparaturarbeiten eingesetzt werden. Beispiele für Hubvorrichtungen sind Achs-, Getriebe- oder Grubenheber, die zum Anheben der vergleichsweise schweren Lasten im Bereich der Kraftfahrzeugtechnik über eine hydraulische oder pneumatische Hubeinheit zur Umsetzung einer Hubbewegung verfügen.

Besagte Hubvorrichtungen sind üblicherweise mit einem in der Werkhalle bereitgestellten Hydraulik- bzw. Pneumatiksystem gekoppelt, das die Hubeinheit über entsprechende Leitungen mit der für die Hubbewegung nötigen hydraulischen bzw. pneumatischen Energie versorgen.

Derartige Versorgungssysteme begrenzen die Einsatzmöglichkeiten der Hubvorrichtung und nehmen zudem viel Bauraum in Anspruch, was insbesondere beim Einsatz in einer üblicherweise eng bemessenen Grube oft zu Platzproblemen führt. So sind unter anderem die Bewegungsmöglichkeiten von KFZ-Mechanikern in einer solchen Grube durch die Hubvorrichtung stark eingeschränkt.

### Zusammenfassung

Ausgehend von dem Stand der Technik ist es nun Aufgabe der vorliegenden Offenbarung, zumindest eine flexibel einsetzbare Hubvorrichtung zum Anheben von schweren Lasten bereitzustellen, die optional auch ein automatisiertes Zielpunktanfahren ermöglicht.

Zur Lösung dieser Aufgabe wird die Hubvorrichtung nach Anspruch 1 sowie das Hubsystem zum Einsatz in einer Grube nach Anspruch 15 bereitgestellt.

Die jeweiligen abhängigen Ansprüche beziehen sich dabei auf bevorzugte Ausführungsformen, die jeweils für sich genommen oder in Kombination bereitgestellt werden können.

Gemäß einem ersten Aspekt der vorliegenden Offenbarung wird eine Hubvorrichtung zum Anheben von Lasten, insbesondere von Kraftfahrzeugen oder Kraftfahrzeugkomponenten, bereitgestellt. Die Hubvorrichtung umfasst ein Fahrgestell, das zum Positionieren der Hubvorrichtung verfahrbar ist; eine Hubeinheit zum Anheben einer Last durch eine Hubbewegung entlang einer Hubachse und ein elektrisches Antriebssystem mit einem elektrischen Energiespeicher. Bevorzugt ist die Hubeinheit hydraulisch, pneumatisch, elektromechanisch und/oder mittels einer Spindel zum Lastanheben/- absenken konfiguriert.

Die Hubeinheit ist am Fahrgestell befestigt und das Antriebssystem ist zum Antreiben der Hubeinheit eingerichtet. Zumindest der Energiespeicher ist dabei gegenüber dem Fahrgestell drehbar um eine Drehachse gelagert, wobei auch weitere und/oder andere Teile bzw. Teilkomponenten der Hubvorrichtung, insbesondere die Antriebseinheit und/oder auch Bedienelemente drehbar gegenüber dem Fahrgestell gelagert sein können.

Das Vorsehen eines die Hubeinheit antreibenden elektrischen Antriebssystems ermöglicht es, dass eine autarke Hubvorrichtung bereitgestellt wird, die nicht länger auf eine externe Energieversorgung angewiesen ist, sondern ihre eigene Energiequelle bzw. ihren eigenen Energiespeicher stets mit sich führt.

Auf diese Weise ist die Hubvorrichtung flexibel und an einem jeden Ort einer Werkhalle einsetzbar, ohne dass eine Verbindung zu einer externen Energieversorgung hergestellt werden muss. Zudem wird durch die hier beschriebene Lösung dem Nutzer eine möglichst große Bewegungsfreiheit angeboten, da der Energiespeicher drehbar am Fahrgestell gelagert ist.

Der Nutzer der Hubvorrichtung kann den Energiespeicher in eine andere Position relativ zum Fahrgestell drehen, falls dieser für das Ausüben von Arbeiten an der getragenen Last im Weg sein sollte. So wird insbesondere den beengten Platzverhältnissen, bspw., in einer KFZ-Grube Rechnung getragen.

Die Hubvorrichtung kann in der Anordnung ihrer Komponenten leicht an örtliche Gegebenheiten angepasst werden.

Die Befestigung der Hubeinheit kann beliebig ausgestaltet sein und kann sowohl als bewegliche als auch als unbewegliche Befestigung ausgeführt sein. Insbesondere bevorzugt handelt es sich um eine zerstörungsfrei lösbare Befestigung.

Eine bewegliche Befestigung schränkt zumindest einen (oder auch mehrere) Freiheitsgrade einer Relativbewegung der aneinander befestigten Komponenten ein, gestattet jedoch ein gewisses Maß an Relativbewegung verglichen mit einer unbeweglichen Befestigung.

Die drehbare Lagerung, über die zumindest der Energiespeicher drehbar am Fahrgestell gelagert ist, kann dabei derart ausgestaltet sein, dass diese eine freie Drehung des Energiespeichers bzw. der drehbar gelagerten Komponenten erlaubt. Eine freie Drehung ist dabei so zu verstehen, dass im Zuge einer Verdrehbewegung kein Anschlag oder dergleichen erreicht wird; und die drehbar gelagerten Komponenten beispielsweise um mehrere volle Umdrehungen (einmal oder mehrmals 360°) gedreht werden können.

Alternativ kann die drehbare Lagerung aber auch derart ausgestaltet sein, dass der Energiespeicher bzw. die drehbar gelagerten Komponenten nur in einem vordefinierten Winkelbereich zwischen einer ersten und einer zweiten Endposition gedreht werden können.

Der Winkelbereich zwischen der ersten und zweiten Endposition kann dabei beliebig gewählt werden. So können die drehbar gelagerten Komponenten ausgehend von der ersten Endposition beispielsweise um 0° bis 90°, vorzugsweise um 0° bis 180° und weiter vorzugsweise um 0° bis 270° und noch bevorzugter um 0° bis 359° gedreht werden, bevor diese die zweite Endposition erreichen.

Die drehbare Lagerung kann derart ausgestaltet sein, dass diese bezogen auf die Drehachse eine Verdrehbewegung nur in eine Richtung oder aber in beide Richtungen zulässt.

Vorzugsweise umfasst die Hubvorrichtung weiterhin ein lösbares Arretiermittel, über das der Energiespeicher bzw. die drehbar gelagerten Komponenten in einer Drehposition arretiert werden können.

Auf diese Weise wird sichergestellt, dass die verdrehten Komponenten in ihrer neuen Drehposition verbleiben.

Vorzugsweise sind das Fahrgestell und die Hubeinheit derart ausgestaltet, dass die Hubachse der Hubeinheit in einer für den Betrieb der Hubvorrichtung vorgesehenen Positionierung vertikal verläuft. So kann die anzuhebende Last im Zuge der Hubbewegung vertikal nach oben oder nach unten bewegt werden.

Vertikal ist dabei als parallel zum Schwerfeld der Erde verlaufend zu verstehen bzw. als lotrecht.

Der Energiespeicher kann beispielsweise als Batterie oder als Akkumulator ausgeführt sein. Vorzugsweise ist der Energiespeicher lösbar an der Hubvorrichtung befestigt. Dies gestattet ein schnelles Austauschen des Energiespeichers, falls beispielsweise ein Aufladevorgang zu lange dauerte.

Vorzugsweise sind auch weitere Komponenten des Antriebssystem oder sogar das gesamte Antriebssystem gegenüber dem Fahrgestell drehbar gelagert.

Die Hubvorrichtung kann beispielsweise als frei auf einer Grundfläche verfahrbarer Achs- oder Getriebeheber ausgeführt sein, oder auch als in einer Grube verfahrbare Grubenheber. Dies soll die Anwendung hier allerdings nicht einschränken und es können alle Arten von Hubvorrichtungen hier umfasst und auch als beanspruchbar offenbart gelten.

Weiterhin sind alle Hebevorrichtungstypen, also auch Grubenheber sowie Achs- und Getriebeheber sowohl in einer Grube als auch in einer Werkhalle oder auch außerhalb einer Werkhalle einsetzbar. Dabei sind auch alle Arten von Fahrgestellausführungen umfasst und hier Teil der Offenbarung.

In einer bevorzugten Ausführungsform verläuft die Drehachse parallel zur Hubachse der Hubeinheit.

Vorzugsweise verläuft die Drehachse entlang der Hubachse, sodass der Energiespeicher bzw. die drehbar gelagerten Komponenten um die Hubeinheit herum drehbar sind.

In einer bevorzugten Ausführungsform umfasst die Hubeinheit einen Zylinder und einen gegenüber diesem hydraulisch bewegbaren Hubkolben.

Auf diese Weise kann eine robuste und einfach umzusetzende hydraulische Hubeinheit bereitgestellt werden, um zur Umsetzung der Hubbewegung den Hubkolben entlang der Hubachse hydraulisch zu verfahren.

Eine Außenkontur des Zylinders ist dabei nicht auf eine besondere Form beschränkt. Vorzugsweise handelt es sich um die Form eines allgemeinen Zylinders. Ein allgemeiner Zylinder ergibt sich aus Extrusion einer beliebig geformten Grundfläche entlang einer Zylinderachse. Für den Fall einer kreisrunden Grundfläche wird dann von einem Kreiszylinder gesprochen.

Vorzugsweise entspricht die Hubachse dabei einer Mittelachse des Zylinders, wodurch ein symmetrischer Aufbau bereitsteht, bei dem die Hubeinheit gleichmäßig belastet wird.

In einer bevorzugten Ausführungsform ist der Zylinder der Hubeinheit unbeweglich am Fahrgestell befestigt und der Energiespeicher ist über ein Drehlager drehbar am Zylinder der Hubeinheit oder drehbar am Fahrgestell gelagert.

Auf diese Weise liegen separate Befestigungsschnittstellen von Hubeinheit und Energiespeicher vor, sodass die besagten Komponenten leicht und unabhängig voneinander ausgetauscht werden können.

Als Drehlager kann jedes Bauteil oder Baugruppe verstanden werden, die eine relative Drehung zweier Komponenten zulässt. Beispielsweise und nicht erschöpfend kann es sich dabei um ein Magnetlager, ein Gleitlager oder ein Wälzlager handeln.

Die unbewegliche Befestigung des Zylinders kann beliebig ausgestaltet sein, insbesondere eine zerstörungsfrei lösbare Befestigung.

In einer alternativen bevorzugten Ausführungsform ist der Zylinder der Hubeinheit über ein Drehlager drehbar am Fahrgestell gelagert und der Energiespeicher ist unbeweglich am Zylinder der Hubeinheit befestigt. Auf diese Weise können der Zylinder und der Energiespeicher zusammen um die Drehachse gedreht werden. Beachtlich ist im Übrigen, dass der Energiespeicher auch mehrere Zellen, z.B., eines Akkumulators oder einer Batterie umfassen kann. Es können in der hier vorgestellten Option zudem auch mehrere Energiespeicher vorgesehen sein, die dann bevorzugt elektrisch miteinander verbunden sind, besonders bevorzugt via eine elektronische Batteriesteuereinheit.

Es kann ein besonders kompakter Aufbau erzielt werden, der zudem eine besonders robuste Befestigung des Energiespeichers erlaubt, der beispielsweise über mehrere beabstandete Befestigungsschnittstellen am Zylinder befestigt sein kann. Diese mehreren Befestigungsschnittstellen sind vorzugsweise in Richtung der Hubachse voneinander beabstandet.

Die unbewegliche Befestigung des Energiespeichers am Zylinder kann beliebig und mittels bekannter Mittel ausgestaltet sein, insbesondere handelt es sich um eine zerstörungsfrei lösbare Befestigung.

In einer bevorzugten Ausführungsform umfasst das Antriebssystem weiterhin eine elektrische Antriebseinheit und eine elektrische Steuereinheit, die vorzugsweise einen Datenspeicher und einen Prozessor aufweist, wobei die elektrische Antriebseinheit mit einem Hydraulikaggregat der Hubeinheit gekoppelt ist.

Auf diese Weise wird eine Steuerungsmöglichkeit des Antriebssystems bereitgestellt, mit dem gezielte und durch die Steuereinheit kontrollierte Hubbewegungen umgesetzt werden können.

Vorzugsweise ist das Antriebssystem derart ausgestaltet, dass eine auf das Hydraulikaggregat übertragene Antriebsbewegung zumindest zwischen einer ersten und einer zweiten Geschwindigkeit umgeschaltet werden kann.

Besonders bevorzugt ist das Antriebssystem derart ausgestaltet, dass die Antriebsbewegung in ihrer Geschwindigkeit stufenlos einstellbar ist. Dies gilt für eine anhebende als auch vorzugsweise für eine absenkende Hubbewegung der Hubeinheit.

Auf diese Weise können insbesondere stufenlos einstellbare Hub- und/oder Absenkgeschwindigkeiten umgesetzt werden, die auf die zu hebende Last angepasst werden können.

So können beispielsweise schwere Lasten langsam angehoben und/oder abgesenkt werden, um so insbesondere technische Bauteile, wie Kraftfahrzeugkomponenten, als auch Komponenten der Hubvorrichtung, durch kontrollierte Krafteinwirkung vor Spannungsspitzen zu schützen.

Bei geringer oder keiner Last kann hingegen schneller verfahren werden, was wiederum Einsatzzeiten bei der Nutzung der Hubvorrichtung reduziert.

Des Weiteren verbessert die variabel einstellbare Hub- und/oder Absenkgeschwindigkeit die Kontrolle der Bewegung durch den Nutzer. So kann dieser eine präzise Positionierung vornehmen und die Last mit verringerter Geschwindigkeit anheben und/oder absetzen.

Der Zusammenschluss aus elektrischer Antriebseinheit und Hubeinheit kann dabei auch als eine elektro-hydraulische Hubeinheit verstanden werden.

Die Ausführung der elektrischen Antriebseinheit ist nicht besonders beschränkt. Vorzugsweise handelt es sich dabei um einen Elektromotor mit durch diesen angetriebenem Spindeltrieb.

Vorzugsweise umfasst die Steuereinheit ferner ein Kommunikationsmodul zur drahtlosen Datenübertragung mit einem mobilen Endgerät, dergestalt, dass das Antriebssystem über das mobile Endgerät (beispielsweise eine Fernbedienung und/oder ein Smartphone) steuerbar ist.

In einer bevorzugten Ausführungsform ist bei dem unbeweglich am Fahrgestell befestigen Zylinder weiterhin auch die Antriebseinheit des Antriebssystems über das Drehlager oder über ein erstes weiteres Drehlager drehbar am Zylinder der Hubeinheit oder am Fahrgestell gelagert.

Zusätzlich oder alternativ kann auch die Steuereinheit des Antriebssystems über das Drehlager oder über das erste weitere Drehlager oder über ein zweites weiteres Drehlager drehbar am Zylinder der Hubeinheit oder am Fahrgestell gelagert sein.

Auf diese Weise können mehrere Komponenten des Antriebssystems drehbar gelagert werden, um die Hubvorrichtung noch besser an örtliche Gegebenheiten anpassen zu können.

Die drehbare Lagerung der Steuereinheit und/oder der Antriebseinheit können dabei in gleicher Weise wie die bereits vorstehend beschriebene drehbare Lagerung des Energiespeichers umgesetzt sein.

In einer bevorzugten Ausführungsform ist bei drehbar am Fahrgestell gelagerten Zylinder weiterhin auch die Antriebseinheit des Antriebssystems unbeweglich am Zylinder der Hubeinheit befestigt ist.

Zusätzlich oder alternativ kann auch die Steuereinheit des Antriebsystems unbeweglich am Zylinder der Hubeinheit befestigt sein.

Auf diese Weise können mehrere Komponenten des Antriebssystems drehbar gelagert werden, um die Hubvorrichtung noch besser an örtliche Gegebenheiten anpassen zu können.

In einer bevorzugten Ausführungsform umfasst das Antriebssystem weiterhin eine Nutzerschnittstelleneinheit zur Eingabe von Steuerbefehlen durch einen Nutzer der Hubvorrichtung, wobei die Nutzerschnittstelleneinheit gegenüber dem Fahrgestell drehbar gelagert ist.

Auf diese Weise kann auch die Nutzerschnittstelleneinheit verdreht werden, um so besser an örtliche Gegebenheit angepasst werden zu können.

Die drehbare Lagerung der Nutzerschnittstelleneinheit kann dabei in gleicher Weise wie die bereits vorstehend beschriebene drehbare Lagerung des Energiespeichers umgesetzt sein.

Vorzugsweise ist die drehbare Lagerung der Nutzerschnittstelleneinheit dabei unabhängig von der drehbaren Lagerung des Energiespeichers, der Antriebseinheit oder der Steuereinheit.

So können die übrigen Komponenten beispielsweise in eine erste Drehposition verbracht werden, wohingegen die Nutzerschnittstelleneinheit in eine davon abweichende zweite Drehposition verbracht werden kann, in der dem Nutzer ein einfacherer Zugang ermöglicht wird als im Falle der ersten Drehposition.

In einer bevorzugten Ausführungsform umfasst das Fahrgestell einen Grundkörper und einen gegenüber diesem verschiebbar gelagerten Tragkörper, der insbesondere plattenartig ausgestaltet ist. Die Hubeinheit ist dabei am Tragkörper befestigt.

Auf diese Weise kann die Hubeinheit durch Verschiebung des Tragkörpers relativ zum Grundkörper positioniert werden, beispielsweise um die Hubeinheit bei stillstehendem Grundkörper gegenüber der Last auszurichten.

In einer bevorzugten Ausführungsform umfasst das Fahrgestell eine elektrisch betriebene Linearachse zum translatorischen Verfahren des Tragkörpers gegenüber dem Grundkörper, wobei die Linearachse insbesondere durch das Antriebssystem angetrieben ist.

Auf diese Weise wird eine automatisierte Verfahrbewegung des Tragkörpers umgesetzt.

In einer bevorzugten Ausführungsform umfasst das Fahrgestell zum Positionieren der Hubvorrichtung eine oder mehrere elektrisch angetriebene Antriebsrollen, über die das Fahrgestell verfahren werden kann, wobei die ein oder mehreren Antriebsrollen insbesondere durch das Antriebssystem angetrieben sind.

Auf diese Weise kann die Hubvorrichtung einfach und ohne Kraftaufwand durch den Nutzer gegenüber der Last positioniert werden.

Neben den Antriebsrollen kann das Fahrgestell ferner eine oder mehrere Laufrollen umfassen, die nicht direkt angetrieben werden. Diese dienen der zusätzlichen Abstützung des Fahrgestells.

In einer bevorzugten Ausführungsform umfasst die Hubvorrichtung eine optische Sensorvorrichtung zur Erfassung einer Umgebung der Hubvorrichtung. Die Steuereinheit ist dabei eingerichtet, zumindest die eine oder mehreren Antriebsrollen in Abhängigkeit eines Erfassungsergebnisses der Sensorvorrichtung anzusteuern, um die Hubeinheit gegenüber einem vordefinierten Hubangriffspunkt der Last auszurichten.

Auf diese Weise kann eine Positionierung der Hubvorrichtung gegenüber der zu hebenden Last automatisiert werden.

In einer bevorzugten Ausführungsform ist die Steuereinheit zum maschinellen Lernen auf Basis einer Vielzahl von Erfassungsergebnissen der optischen Sensorvorrichtung und/oder einer Vielzahl von Nutzereingaben eines Nutzers der Hubvorrichtung eingerichtet, um ein Steuerprogramm bereitzustellen. Die Steuereinheit ist dabei eingerichtet, zumindest die eine oder mehreren Antriebsrollen in Abhängigkeit eines Erfassungsergebnisses der Sensorvorrichtung und auf Basis des durch das maschinelle Lernen bereitgestellten Steuerprogramms anzusteuern, um die Hubeinheit gegenüber einem vordefinierten Hubangriffspunkt der Last auszurichten.

Auf diese Weise kann eine Positionierung der Hubvorrichtung gegenüber einer Vielzahl unterschiedlich ausgestalteter Lasten automatisiert werden. Das Antriebssystem lernt selbstständig und erweitert dabei sein Steuerprogramm auf eine Vielzahl unterschiedlich ausgestalteter Lasten.

Das Grundprinzip des maschinellen Lernens ist hinlänglich im Stand der Technik bekannt. So kann die Steuereinheit beispielsweise ein computerimplementiertes neuronales Netz umfassen, dass die besagte Funktionalität bereitstellt.

Gemäß einem weiteren Aspekt der Offenbarung wird ein Hubsystem zum Einsatz in einer Grube bereitgestellt. Besagtes Hubsystem umfasst eine Hubvorrichtung gemäß dem ersten Aspekt, deren Fahrgestell zumindest zum Positionieren der Hubvorrichtung eine oder mehrere elektrisch angetriebene Antriebsrollen umfasst, über die das Fahrgestell verfahren werden kann, wobei die eine oder mehreren Antriebsrollen insbesondere durch das Antriebssystem angetrieben sind. Weiterhin umfasst das Hubsystems Führungsschienen, die in oder an der Grube befestigt sind, wobei die Hubvorrichtung von den Führungsschienen geführt ist und über deren ein oder mehrere Antriebsrollen in den Führungsschienen verfahrbar sind.

Auf diese Weise wird ein Hubsystem bereitgestellt, dass die vorstehend beschriebenen Vorteile der Hubvorrichtung auf einfache Weise in einer Grube umsetzt.

Weitere Aspekte und deren Vorteile als auch speziellere Ausführungsbeispiele der zuvor genannten Aspekte und Ausführungsformen werden im Folgenden unter Zuhilfenahme der in den beigefügten Figuren gezeigten Zeichnungen beschrieben.
Fig. 1 zeigt ein erstes Ausführungsbeispiel der hier beschriebenen Hubvorrichtung in einer perspektivischen Ansicht.
Fig. 2 zeigt ein zweites Ausführungsbeispiel der hier beschriebenen Hubvorrichtung in einer perspektivischen Ansicht.
Fig. 3 zeigt ein drittes Ausführungsbeispiel der hier beschriebenen Hubvorrichtung in einer perspektivischen Ansicht.
Fig. 4 zeigt ein viertes Ausführungsbeispiel der hier beschriebenen Hubvorrichtung in einer perspektivischen Ansicht.
Fig. 5 zeigt ein fünftes Ausführungsbeispiel der hier beschriebenen Hubvorrichtung in einer perspektivischen Ansicht.
Fig. 6 zeigt ein sechstes Ausführungsbeispiel der hier beschriebenen Hubvorrichtung in einer perspektivischen Ansicht.

Es wird hervorgehoben, dass die vorliegende Offenbarung in keiner Weise auf die nachfolgend beschriebenen Ausführungsbeispiele und deren Ausführungsmerkmale begrenzt ist. Die Offenbarung umfasst weiterhin Modifikationen der genannten Ausführungsbeispiele, insbesondere diejenigen, die aus Modifikationen und/oder Kombinationen einzelner oder mehrerer Merkmale der beschriebenen Ausführungsbeispiele im Rahmen des Schutzumfanges der unabhängigen Ansprüche hervorgehen.

### Ausführliche Figurenbeschreibung

Fig. 1 zeigt ein erstes Ausführungsbeispiel der hier beschriebenen Hubvorrichtung 100 in einer perspektivischen Ansicht.

Die Hubvorrichtung 100 ist zum Anheben von Lasten eingerichtet, insbesondere von Kraftfahrzeugen oder Kraftfahrzeugkomponenten, und umfasst ein Fahrgestell 10, das zum Positionieren der Hubvorrichtung 100 verfahrbar ist; eine hydraulische Hubeinheit 20 zum Anheben einer Last durch eine Hubbewegung entlang einer Hubachse z und ein elektrisches Antriebssystem 30 mit einem elektrischen Energiespeicher 31.

Die hydraulische Hubeinheit 20 ist am Fahrgestell 10 befestigt und das elektrische Antriebssystem 30 ist zum Antreiben der hydraulischen Hubeinheit 20 eingerichtet.

Zumindest der Energiespeicher 31 ist dabei gegenüber dem Fahrgestell 10 drehbar um eine Drehachse R gelagert.

Vorzugsweise verläuft die Drehachse R dabei entlang der Hubachse z.

Das Fahrgestell 10 umfasst einen Grundkörper 11 und einen gegenüber diesem verschiebbar gelagerten Tragkörper 12, der insbesondere plattenartig ausgestaltet ist. Die Hubeinheit 20 ist dabei am Tragkörper 12 befestigt.

Der Tragkörper 12 ist im gezeigten Ausführungsbeispiels translatorisch entlang der eingezeichneten y-Achse gegenüber dem Grundkörper 11 verschiebbar. Die y-Achse steht dabei vorzugsweise winklig zur Hubachse z, besonders bevorzugt steht diese rechtwinklig zur Hubachse z.

Vorzugsweise umfasst das Fahrgestell 10 eine elektrisch betriebene Linearachse zum translatorischen Verfahren des Tragkörpers 12 gegenüber dem Grundkörper 11, wobei die Linearachse insbesondere durch das Antriebssystem 30 angetrieben ist.

Vorzugsweise weist der Grundkörper 11 mittig eine Durchgangsöffnung auf, durch die Hubeinheit 20 hindurchgeführt ist.

Das Fahrgestell 10 umfasst zum Positionieren der Hubvorrichtung 100 eine oder mehrere elektrisch angetriebene Antriebsrollen 13 (vorliegend zwei), über die das Fahrgestell 10 verfahren werden kann, wobei die eine oder mehreren Antriebsrollen 13 insbesondere durch das Antriebssystem angetrieben sind. Vorzugsweise sind die Antriebsrollen 13 am Grundkörper 11 befestigt.

Neben den Antriebsrollen 13 umfasst das Fahrgestell 10 ferner eine oder mehrere Laufrollen 14 (vorliegend zwei), die nicht direkt angetrieben werden. Vorzugsweise sind die Laufrollen 14 am Grundkörper 11 befestigt.

Das Fahrgestell 10 kann im gezeigten Ausführungsbeispiel über die Antriebsrollen 13 translatorisch entlang der eingezeichneten x-Achse verfahren werden. Die x-Achse steht dabei vorzugsweise winklig zur Hubachse z und/oder zur y-Achse, besonders bevorzugt steht diese rechtwinklig zur Hubachse z und/oder zur y-Achse. Die Antriebsrollen 13 und die Laufrollen 14 können zum Verfahren beispielsweise in Führungsschienen (nicht dargestellt) geführt sein.

Die Hubeinheit 20 umfasst einen Zylinder 21 und einen gegenüber diesem hydraulisch entlang der Hubachse z bewegbaren Hubkolben 22, der vorzugsweise an seinem dem Zylinder 21 abgewandten Ende einen Lastaufnahmepunkt 23 aufweist, der beim Anheben der Last mit dieser in Kontakt steht. Vorzugsweise ist eine Außenkontur des Zylinders 21 in Form eines Kreiszylinders ausgestaltet.

Das Antriebssystem 30 umfasst neben dem Energiespeicher 31 weiterhin eine elektrische Antriebseinheit 32 und eine elektrische Steuereinheit 33, die vorzugsweise einen Datenspeicher und einen Prozessor aufweist, wobei die elektrische Antriebseinheit 32 mit einem Hydraulikaggregat (nicht dargestellt) der Hubeinheit 20 gekoppelt ist.

Die Hubvorrichtung 100 des ersten Ausführungsbeispiels ist als Grubenheber ausgeführt, bei dem das Antriebssystem 30 vorzugsweise unterhalb des Fahrgestells 10 befestigt ist, wohingegen der Lastaufnahmepunkt 23 des Hubkolbens 22 oberhalb des Fahrgestells 10 liegt.

Der Zylinder 21 der Hubeinheit 20 ist über ein Drehlager 40 drehbar um die Drehachse R am Fahrgestell 10 bzw. an dessen Tragkörper 12 gelagert.

Der Energiespeicher 31, die Antriebseinheit 32 und die Steuereinheit 33 sind ferner unbeweglich am Zylinder 21 der Hubeinheit 20 befestigt, sodass durch eine Drehung des drehbar gelagerten Zylinders 21 auch die besagten Komponenten des Antriebssystems 30 um die Drehachse R mitgedreht werden.

Die relativ zum Fahrgestell 10 um die Drehachse R drehbaren Komponenten der Hubvorrichtung 100 sind schraffiert dargestellt.

Das vorstehend beschriebene Ausführungsbeispiel stellt eine Hubvorrichtung 100 bereit, die nicht länger auf eine externe Energieversorgung angewiesen ist, sondern ihre eigene Energiequelle bzw. ihren eigenen Energiespeicher 31 stets mit sich führt.

Auf diese Weise ist die Hubvorrichtung 100 flexibel und an einem jeden Ort einer Werkhalle einsetzbar, ohne dass eine Verbindung zu einer externen Energieversorgung hergestellt werden muss.

Die drehbare Lagerung der Komponenten des Antriebssystems 30 gestattet dem Nutzer beim Einsatz der Hubvorrichtung 100 trotz des zusätzlich durch den Energiespeicher 31 okkupierten Bauraums eine möglichst große Bewegungsfreiheit, da der Nutzer zumindest den Energiespeicher 31, vorzugsweise auch mehrere Komponenten des Antriebssystems 30, einfach in eine neue Position verdrehen kann, in der diese den Nutzer in Ausübung von Arbeiten an der getragenen Last wenig bis gar nicht behindern.

Fig. 2 zeigt ein zweites Ausführungsbeispiel der hier beschriebenen Hubvorrichtung 100 in einer perspektivischen Ansicht.

Der Aufbau des zweiten Ausführungsbeispiels entspricht in weiten Teilen dem Aufbau des ersten Ausführungsbeispiels, sodass auf eine erneute Wiedergabe der im Wesentlichen gleichen Komponenten verzichtet wird, sondern nachfolgend lediglich die Unterschiede beschrieben werden.

So unterscheidet sich das zweite Ausführungsbeispiel vom ersten Ausführungsbeispiel durch die Befestigung der Hubeinheit 20 am Fahrgestell 10 sowie durch die Befestigung des Antriebssystems 30. Der Zylinder 21 der Hubeinheit 20 ist unbeweglich am Fahrgestell 10 bzw. an dessen Tragkörper 12 befestigt.

Der Energiespeicher 31, die Antriebseinheit 32 und die Steuereinheit 33 des Antriebssystems 30 sind über ein Drehlager 40 drehbar um die Drehachse R am Zylinder 21 der Hubeinheit 20 gelagert.

Damit ist der Zylinder 21 relativ zum Tragkörper 12 unbeweglich, wohingegen die Komponenten des Antriebssystems 30 relativ zum Zylinder 21 und damit auch relativ zum Fahrgestell 10 um die Drehachse R gedreht werden können.

Wie auch im Falle von Fig. 1 sind die relativ zum Fahrgestell 10 um die Drehachse R drehbaren Komponenten der Hubvorrichtung 100 schraffiert dargestellt.

Fig. 3 zeigt ein drittes Ausführungsbeispiel der hier beschriebenen Hubvorrichtung 100 in einer perspektivischen Ansicht.

Der Aufbau des dritten Ausführungsbeispiels entspricht in weiten Teilen dem Aufbau des ersten Ausführungsbeispiels, sodass auf eine erneute Wiedergabe der im Wesentlichen gleichen Komponenten verzichtet wird, sondern nachfolgend lediglich die Unterschiede beschrieben werden.

So unterscheidet sich das dritte Ausführungsbeispiel vom ersten Ausführungsbeispiel dadurch, dass das Antriebssystem 30 zusätzlich eine relativ zum Fahrgestell 10 drehbar gelagerte Nutzerschnittstelleneinheit 34 umfasst.

Die Nutzerschnittstelleneinheit 34 ist zur Eingabe von Steuerbefehlen durch einen Nutzer der Hubvorrichtung 100 eingerichtet und kann dazu vorzugsweise ein oder mehrere Eingabeelemente umfassen. Als nicht beschränkende Beispiele für solche Eingabeelemente seien Druckknöpfe, ein Touchscreen oder Kippschalter genannt. Vorzugsweise umfasst die Nutzerschnittstelleneinheit 34 zumindest ein Eingabeelement für eine die Last anhebende Hubbewegung und zumindest ein Eingabeelement für eine die Last absenkende Hubbewegung.

Die drehbare Lagerung der Nutzerschnittstelleneinheit 34 ist vorzugsweise über ein weiteres Drehlager 41 umgesetzt, über das Nutzerschnittstelleneinheit 34 im vorliegenden Ausführungsbeispiel drehbar am Zylinder 21 gelagert ist. Alternativ kann die Nutzerschnittstelleneinheit 34 aber auch über ein entsprechendes Drehlager drehbar am Fahrgestell 10 gelagert sein.

Die drehbare Lagerung der Nutzerschnittstelleneinheit 34 gestattet dem Nutzer einen erleichterten Bedienzugang zur Steuerung der Hubvorrichtung 100 bzw. von deren Antriebssystem 30.

Fig. 4 zeigt ein viertes Ausführungsbeispiel der hier beschriebenen Hubvorrichtung 100 in einer perspektivischen Ansicht.

Die Hubvorrichtung 100 ist zum Anheben von Lasten eingerichtet, insbesondere von Kraftfahrzeugen oder Kraftfahrzeugkomponenten, und umfasst ein Fahrgestell 10, das zum Positionieren der Hubvorrichtung 100 verfahrbar ist; eine hydraulische Hubeinheit 20 zum Anheben einer Last durch eine Hubbewegung entlang einer Hubachse z und ein elektrisches Antriebssystem 30 mit einem elektrischen Energiespeicher 31.

Die hydraulische Hubeinheit 20 ist am Fahrgestell 10 befestigt und das elektrische Antriebssystem 30 ist zum Antreiben der hydraulischen Hubeinheit 20 eingerichtet.

Zumindest der Energiespeicher 31 ist dabei gegenüber dem Fahrgestell 10 drehbar um eine Drehachse R gelagert. Vorzugsweise verläuft die Drehachse R dabei entlang der Hubachse z.

Das Fahrgestell 10 umfasst einen Grundkörper 11, der insbesondere plattenartig ausgestaltet ist. Die Hubeinheit 20 ist dabei am Grundkörper 11 befestigt.

Das Fahrgestell 10 umfasst zum Positionieren der Hubvorrichtung 100 eine oder mehrere elektrisch angetriebene Antriebsrollen 13 (vorliegend zwei), über die das Fahrgestell 10 auf einer Ebene in einer und/oder in zwei Raumrichtungen verfahren werden kann, wobei die eine oder mehreren Antriebsrollen 13 insbesondere durch das Antriebssystem 30 angetrieben sind.

Besagte Raumrichtungen stehen dabei vorzugsweise winklig und insbesondere rechtwinklig zur Hubachse z. Vorzugsweise sind die Antriebsrollen 13 am Grundkörper 11 befestigt.

Neben den Antriebsrollen 13 umfasst das Fahrgestell 10 ferner eine oder mehrere Laufrollen 14 (vorliegend zwei), die nicht direkt angetrieben werden. Vorzugsweise sind die Laufrollen 14 am Grundkörper 11 befestigt.

Die Hubeinheit 20 umfasst einen Zylinder 21 und einen gegenüber diesem hydraulisch entlang der Hubachse z bewegbaren Hubkolben 22, der vorzugsweise an seinem dem Zylinder 21 abgewandten Ende einen Lastaufnahmepunkt 23 aufweist, der beim Anheben der Last mit dieser in Kontakt steht. Vorzugsweise ist eine Außenkontur des Zylinders 21 in Form eines Kreiszylinders ausgestaltet.

Das Antriebssystem 30 umfasst neben dem Energiespeicher 31 weiterhin eine elektrische Antriebseinheit 32 und eine elektrische Steuereinheit 33, die vorzugsweise einen Datenspeicher und einen Prozessor aufweist, wobei die elektrische Antriebseinheit 32 mit einem Hydraulikaggregat (nicht dargestellt) der Hubeinheit 20 gekoppelt ist.

Die Hubvorrichtung 100 des vierten Ausführungsbeispiels ist als Achs- oder Getriebeheber ausgeführt, bei dem das Antriebssystem 30 vorzugsweise oberhalb des Fahrgestells 10 befestigt ist und auch der Lastaufnahmepunkt 23 des Hubkolbens 22 oberhalb des Fahrgestells 10 liegt.

Der Zylinder 21 der Hubeinheit 20 ist über ein Drehlager 40 drehbar um die Drehachse R am Fahrgestell 10 bzw. an dessen Grundkörper 11 gelagert.

Der Energiespeicher 31, die Antriebseinheit 32 und die Steuereinheit 33 sind ferner unbeweglich am Zylinder 21 der Hubeinheit 20 befestigt, sodass durch eine Drehung des drehbar gelagerten Zylinders 21 auch die besagten Komponenten des Antriebssystems 30 um die Drehachse R mitgedreht werden. Die relativ zum Fahrgestell 10 um die Drehachse R drehbaren Komponenten der Hubvorrichtung 100 sind schraffiert dargestellt.

Das vorstehend beschriebene Ausführungsbeispiel stellt eine Hubvorrichtung 100 bereit, die nicht länger auf eine externe Energieversorgung angewiesen ist, sondern ihre eigene Energiequelle bzw. ihren eigenen Energiespeicher 31 stets mit sich führt.

Auf diese Weise ist die Hubvorrichtung 100 flexibel und an einem jeden Ort einer Werkhalle einsetzbar, ohne dass eine Verbindung zu einer externen Energieversorgung hergestellt werden muss.

Die drehbare Lagerung der Komponenten des Antriebssystems 30 gestattet dem Nutzer beim Einsatz der Hubvorrichtung 100 trotz des zusätzlich durch den Energiespeicher 31 okkupierten Bauraums eine möglichst große Bewegungsfreiheit, da der Nutzer zumindest den Energiespeicher 31, vorzugsweise auch mehrere Komponenten des Antriebssystems 30, einfach in eine neue Position verdrehen kann, in der diese den Nutzer in Ausübung von Arbeiten an der getragenen Last wenig bis gar nicht behindern.

Fig. 5 zeigt ein fünftes Ausführungsbeispiel der hier beschriebenen Hubvorrichtung 100 in einer perspektivischen Ansicht.

Der Aufbau des fünften Ausführungsbeispiels entspricht in weiten Teilen dem Aufbau des vierten Ausführungsbeispiels, sodass auf eine erneute Wiedergabe der im Wesentlichen gleichen Komponenten verzichtet wird, sondern nachfolgend lediglich die Unterschiede beschrieben werden.

So unterscheidet sich das fünfte Ausführungsbeispiel vom vierten Ausführungsbeispiel durch die Befestigung der Hubeinheit 20 am Fahrgestell 10 sowie durch die Befestigung des Antriebssystems 30.

Der Zylinder 21 der Hubeinheit 20 ist unbeweglich am Fahrgestell 10 bzw. an dessen Grundkörper 11 befestigt.

Der Energiespeicher 31, die Antriebseinheit 32 und die Steuereinheit 33 des Antriebssystems 30 sind über ein Drehlager 40 drehbar um die Drehachse R am Zylinder 21 der Hubeinheit 20 gelagert.

Damit ist der Zylinder 21 relativ zum Grundkörper 11 unbeweglich, wohingegen die Komponenten des Antriebssystems 30 relativ zum Zylinder 21 und damit auch relativ zum Fahrgestell 10 um die Drehachse R gedreht werden können.

Wie auch im Falle von Fig. 4 sind die relativ zum Fahrgestell 10 um die Drehachse R drehbaren Komponenten der Hubvorrichtung 100 schraffiert dargestellt.

Fig. 6 zeigt ein sechstes Ausführungsbeispiel der hier beschriebenen Hubvorrichtung 100 in einer perspektivischen Ansicht.

Der Aufbau des sechsten Ausführungsbeispiels entspricht in weiten Teilen dem Aufbau des vierten Ausführungsbeispiels, sodass auf eine erneute Wiedergabe der im Wesentlichen gleichen Komponenten verzichtet wird, sondern nachfolgend lediglich die Unterschiede beschrieben werden.

So unterscheidet sich das sechste Ausführungsbeispiel vom vierten Ausführungsbeispiel durch die Befestigung der Hubeinheit 20 am Fahrgestell 10 sowie durch die Befestigung des Antriebssystems 30.

Der Zylinder 21 der Hubeinheit 20 ist unbeweglich am Fahrgestell 10 bzw. an dessen Grundkörper 11 befestigt.

Der Energiespeicher 31, die Antriebseinheit 32 und die Steuereinheit 33 des Antriebssystems 30 sind über ein Drehlager 40 drehbar um die Drehachse R am Fahrgestell 10 gelagert, insbesondere an dessen Grundkörper 11. Damit ist der Zylinder 21 relativ zum Grundkörper 11 unbeweglich.

Die Komponenten des Antriebssystems 30 hingegen können relativ zum Fahrgestell 10 um die Drehachse R gedreht werden.

Wie auch im Falle von Fig. 4 sind die relativ zum Fahrgestell 10 um die Drehachse R drehbaren Komponenten der Hubvorrichtung 100 schraffiert dargestellt.

Vorstehend wurden Ausführungsbeispiele der vorliegenden Offenbarung sowie deren Vorteile detailliert unter Bezugnahme auf die beigefügten Figuren beschrieben.

Es wird erneut hervorgehoben, dass die vorliegende Offenbarung in keiner Weise auf die vorstehend beschriebenen Ausführungsbeispiele und deren Ausführungsmerkmale begrenzt ist. Die Offenbarung umfasst weiterhin Modifikationen der genannten Ausführungsbeispiele, insbesondere diejenigen, die aus Modifikationen und/oder Kombinationen einzelner oder mehrerer Merkmale der beschriebenen Ausführungsbeispiele im Rahmen des Schutzumfanges der unabhängigen Ansprüche hervorgehen.

### Liste der Bezugszeichen

- 10: Fahrgestell
- 11: Grundkörper
- 12: Tragkörper
- 13: Antriebsrolle
- 14: Laufrolle
- 20: Hubeinheit
- 21: Zylinder
- 22: Hubkolben
- 23: Lastaufnahme
- 30: Antriebssystem
- 31: Energiespeicher
- 32: Antriebseinheit
- 33: Steuereinheit
- 34: Nutzerschnittstelleneinheit
- 40: Drehlager
- 41: Drehlager der Nutzerschnittstelleneinheit
- 100: Hubvorrichtung

- R: Drehachse

## Patentansprüche

1. Hubvorrichtung (100) zum Anheben von Lasten, insbesondere von Kraftfahrzeugen oder Kraftfahrzeugkomponenten, umfassend:
- ein Fahrgestell (10), das zum Positionieren der Hubvorrichtung (100) verfahrbar ist;
- eine Hubeinheit (20) zum Anheben einer Last durch eine Hubbewegung entlang einer Hubachse; und
- ein elektrisches Antriebssystem (30) mit einem elektrischen Energiespeicher (31);
wobei die Hubeinheit (20) am Fahrgestell (10) befestigt ist,
das Antriebssystem (30) zum Antreiben der Hubeinheit (20) eingerichtet ist, und
zumindest eine Teilkomponente der Hubvorrichtung (100) gegenüber dem Fahrgestell (10) drehbar um eine Drehachse gelagert ist; vorzugsweise ist das Antriebssystem (30) und/oder der Energiespeicher (31) gegenüber dem Fahrgestell (10) drehbar gelagert.

2. Hubvorrichtung (100) nach Anspruch 1, wobei
die Drehachse parallel zur Hubachse der Hubeinheit (20) verläuft, insbesondere verläuft die Drehachse entlang der Hubachse.

3. Hubvorrichtung (100) nach einem der Ansprüche 1 oder 2, wobei
die Hubeinheit (20) einen Zylinder (21) und einen gegenüber diesem hydraulisch bewegbaren Hubkolben (22) umfasst.

4. Hubvorrichtung (100) nach Anspruch 3, wobei
der Zylinder (21) der Hubeinheit (20) unbeweglich am Fahrgestell (10) befestigt ist,
und die Teilkomponente, beispielsweise der Energiespeicher (31), über ein Drehlager (40) drehbar am Zylinder (21) der Hubeinheit (20) oder drehbar am Fahrgestell (10) gelagert ist.

5. Hubvorrichtung (100) nach Anspruch 3, wobei
der Zylinder (21) der Hubeinheit (20) über ein Drehlager (40) drehbar am Fahrgestell (10) gelagert ist,
und die Teilkomponente, beispielsweise der Energiespeicher (31), unbeweglich am Zylinder (21) der Hubeinheit (20) befestigt ist.

6. Hubvorrichtung (100) nach zumindest einem der Ansprüche 1 bis 5, wobei
das Antriebssystem (30) weiterhin eine elektrische Antriebseinheit (32) und eine elektrische Steuereinheit (33) umfasst, die vorzugsweise einen Datenspeicher und einen Prozessor aufweist, wobei die Antriebseinheit (32) mit einem Hydraulikaggregat der Hubeinheit (20) gekoppelt ist.

7. Hubvorrichtung (100) nach Anspruch 4 und/oder Anspruch 6, wobei
weiterhin auch die Antriebseinheit (32) des Antriebssystems (30) über das Drehlager (40) oder über ein erstes weiteres Drehlager drehbar am Zylinder (21) der Hubeinheit (20) gelagert ist, und/oder
weiterhin auch die Steuereinheit (33) des Antriebssystems (30) über das Drehlager (40) oder über das erste weitere Drehlager oder über ein zweites weiteres Drehlager drehbar am Zylinder (21) der Hubeinheit (20) gelagert ist.

8. Hubvorrichtung (100) nach Anspruch 5 und/oder Anspruch 6, wobei
weiterhin auch die Antriebseinheit (32) des Antriebssystems (30) unbeweglich am Zylinder (21) der Hubeinheit (20) befestigt ist, und/oder
weiterhin auch die Steuereinheit (33) des Antriebsystems unbeweglich am Zylinder (21) der Hubeinheit (20) befestigt ist.

9. Hubvorrichtung (100) nach zumindest einem der Ansprüche 1 bis 8, wobei
das Antriebssystem (30) weiterhin eine Nutzerschnittstelleneinheit (34) zur Eingabe von Steuerbefehlen durch einen Nutzer der Hubvorrichtung (100) umfasst,
wobei die Nutzerschnittstelleneinheit (34) gegenüber dem Fahrgestell (10) drehbar gelagert ist.

10. Hubvorrichtung (100) nach zumindest einem der Ansprüche 1 bis 9, wobei
das Fahrgestell (10) einen Grundkörper (11) und einen gegenüber diesem verschiebbar gelagerten Tragkörper (12) umfasst, der insbesondere plattenartig ausgestaltet ist,
wobei die Hubeinheit (20) am Tragkörper (12) befestigt ist.

11. Hubvorrichtung (100) nach Anspruch 10, wobei
das Fahrgestell (10) eine elektrisch betriebene Linearachse zum translatorischen Verfahren des Tragkörpers (12) gegenüber dem Grundkörper (11) umfasst, wobei die Linearachse insbesondere durch das Antriebssystem (30) angetrieben ist.

12. Hubvorrichtung (100) nach zumindest einem der Ansprüche 1 bis 11, wobei
zum Positionieren der Hubvorrichtung (100) das Fahrgestell (10) eine oder mehrere elektrisch angetriebene Antriebsrollen (13) umfasst, über die das Fahrgestell (10) verfahren werden kann, wobei die eine oder mehreren Antriebsrollen (13) insbesondere durch das Antriebssystem (30) angetrieben sind.

13. Hubvorrichtung (100) nach Anspruch 6 und/oder Anspruch 12, wobei
die Hubvorrichtung (100) eine optische Sensorvorrichtung zur Erfassung einer Umgebung der Hubvorrichtung (100) umfasst,
und wobei die Steuereinheit (33) eingerichtet ist, zumindest die eine oder mehreren Antriebsrollen (13) in Abhängigkeit eines Erfassungsergebnisses der Sensorvorrichtung anzusteuern, um die Hubeinheit (20) gegenüber einem vordefinierten Hubangriffspunkt der Last auszurichten.

14. Hubvorrichtung (100) nach Anspruch 13, wobei
die Steuereinheit (33) zum maschinellen Lernen auf Basis einer Vielzahl von Erfassungsergebnissen der optischen Sensorvorrichtung und/oder einer Vielzahl von Nutzereingaben eines Nutzers der Hubvorrichtung (100) eingerichtet ist, um ein Steuerprogramm bereitzustellen;
und wobei die Steuereinheit (33) eingerichtet ist, zumindest die eine oder mehreren Antriebsrollen (13) in Abhängigkeit eines Erfassungsergebnisses der Sensorvorrichtung und auf Basis des durch das maschinelle Lernen bereitgestellten Steuerprogramms anzusteuern, um die Hubeinheit (20) gegenüber einem vordefinierten Hubangriffspunkt der Last auszurichten.

15. Hubsystem zum Einsatz in einer Grube, umfassend:
- eine Hubvorrichtung (100) nach einem der Ansprüche 12 bis 14; und
- Führungsschienen, die in oder an der Grube befestigt sind;
wobei die Hubvorrichtung (100) von den Führungsschienen geführt ist und über deren eine oder mehrere Antriebsrollen (13) in den Führungsschienen verfahrbar sind.
